# FASCICULE DE BREVET EUROPEEN

(11) **EP 4 075 417 B1**
(45) Date de publication et mention de la délivrance du brevet: **29.01.2025**
(21) Numéro de dépôt: 22166108.5
(22) Date de dépôt: 31.03.2022
(51) Int. Cl.: G09F 21/04, G09F 3/18, G09F 3/10, G09F 7/16, G09F 7/12, G09F 7/18

(54) **DISPOSITIF ET PROCÉDÉ DE MARQUAGE PÉRENNE D'UN OBJET**
VORRICHTUNG UND VERFAHREN ZUR DAUERHAFTEN MARKIERUNG EINES OBJEKTS
DEVICE AND METHOD FOR PERMANENT MARKING OF AN OBJECT

(30) Priorité: 16.04.2021 FR 2103937
(43) Date de publication de la demande: 19.10.2022
(73) Titulaire: Imprimerie Nationale S.A., 75016 Paris (FR)
(72) Inventeur: Brunet, Pierre-Antoine, 75016 PARIS (FR); Brunel, Christophe, 77140 Saint-Pierre-Lès-Nemours (FR)
(74) Mandataire: Tranvouez, Edern Morgan

(56) Documents cités:
- WO-A2-2005/104065
- FR-A1- 2 970 804

## Description

### Domaine de l'invention

La présente invention concerne un nouveau dispositif et un nouveau procédé de marquage pérenne d'objets meubles ou mobiles susceptibles d'être exposés à des actions de vol ou de recel.

La présente invention est particulièrement adaptée au marquage de véhicules individuels tels que les bicyclettes, trottinettes, scooters ou motos. Elle sera décrite plus particulièrement dans son application au marquage des vélos, à titre d'exemple non limitatif.

### État de la technique

On connaît déjà plusieurs procédés pour marquer des objets, notamment des bicyclettes.

Pendant de nombreuses années, une étiquette en aluminium était frappée d'un numéro d'identification à l'aide d'un poinçon, puis l'étiquette ainsi marquée était fixée au cadre du vélo à l'aide de pattes de fixation entourant un tube du cadre et reliées entre elles par un écrou ou équivalent. Il va de soi qu'une telle étiquette était extrêmement simple à enlever à l'aide d'une simple pince coupante, et le vélo se retrouvait alors dépourvu de tout marquage et de toute trace de vol.

Devant le nombre croissant de vols d'objets mobiles de valeur tels que des vélos, des perfectionnements aux méthodes de marquage ont été progressivement proposés.

Ainsi on a commencé par coller des étiquettes de marquage directement sur le cadre du vélo, mais ces étiquettes pouvaient être décollées ou dégradées assez facilement par grattage. On a ensuite cherché à graver un numéro d'identification directement sur le cadre d'un vélo à marquer, notamment à l'aide d'une technique de micro-percussion, mais là encore, ces marquages peuvent être assez facilement enlevés ou dégradés par ponçage à l'aide d'un produit abrasif. En outre ce procédé de marquage nécessite l'investissement dans des machines de micro-percussion, et de plus il n'est pas adapté à des cadres revêtus d'une peinture fragile, ou à des cadres haut de gamme en titane ou en carbone qui sont justement ceux qui ont le plus besoin d'un marquage de sécurité efficace.

Il a ensuite été proposé par le document WO 2012/101369 A1 un procédé plus sophistiqué et plus complexe de marquage d'un objet tel qu'un vélo, faisant appel à une pièce de marquage translucide rapportée et fixée sur le cadre du vélo. Cette pièce de marquage présente une paroi qui délimite une chambre située entre la paroi et la surface du cadre du vélo. Dans cette chambre est insérée une étiquette d'identification. En outre, la pièce de marquage comporte deux ouvertures donnant accès à la chambre pour l'injection et la circulation d'une colle translucide afin de noyer l'étiquette d'identification dans le volume de colle injecté.

Ce procédé représente un progrès du point de vue de la sécurité du marquage, l'étiquette étant protégée derrière une paroi de la pièce de marquage et une partie de la colle injectée. En revanche, ce procédé de marquage est bien plus complexe et coûteux que les solutions antérieures. Il nécessite l'utilisation de consommables tels que des tubes pour l'injection de colle, qui sont perdus à chaque utilisation, ainsi que la colle en excès qui y reste. Le dispositif de marquage comporte en outre plusieurs pièces rapportées, en plus de la pièce de marquage proprement dite, telles que des nervures faisant office d'entretoises pour positionner l'étiquette d'identification dans la chambre, et des chicanes disposées à l'intérieur de la chambre afin de s'assurer du guidage et de la bonne répartition de la colle injectée. En raison de la structure complexe des pièces mises en oeuvre, le procédé de marquage utilisant ce dispositif est relativement long et donc coûteux.

### Buts de l'invention

La présente invention a notamment pour but général de proposer un dispositif et un procédé améliorés de marquage, destiné en particulier mais pas exclusivement à l'identification des bicyclettes, et capable de supprimer les inconvénients des systèmes de marquage connus.

L'invention vise en particulier à offrir une meilleure résistance de l'identifiant à l'arrachement. Elle vise en outre, au cas où un arrachement aurait lieu au bout d'un temps de résistance significatif, à ce que le marquage laisse des traces d'arrachement très difficiles à enlever, quelle que soit la nature plus ou moins granuleuse ou plus ou moins lisse du support. Il faut savoir en effet que dans plusieurs pays, le marquage d'une bicyclette ne peut être légalement effectué que par des professionnels, qui hésiteront voire renonceront à revendre une bicyclette dont l'identifiant aura visiblement été arraché.

Un autre but de l'invention est de proposer un dispositif et un procédé de pose d'un identifiant qui soit nettement plus simple, plus rapide, plus fiable et moins coûteux que les systèmes connus. En outre la pose doit nécessiter très peu de manipulations et sans faire appel à des compétences particulières.

Un autre but de l'invention est de proposer un dispositif ayant une structure très simple, avec un nombre très réduit de pièces, présentant une longue durée de vie, et utilisant peu de colle et peu ou pas de consommables annexes.

### Résumé de l'invention

Dans son principe, l'invention consiste à proposer un dispositif de marquage selon la revendication 1 constitué par une étiquette en matière plastique souple préalablement marquée avec un identifiant, notamment à l'aide d'un faisceau laser, l'étiquette étant pourvue d'un cadre délimitant une cavité que l'on remplit avant la fixation du dispositif sur son support d'accueil, avec une résine durcissable par polymérisation sous lampe UV. Cette résine durcissable est une résine bi-composant comportant un mélange d'une résine durcissable et d'un agent durcisseur, conduisant à une liaison extrêmement forte entre l'étiquette et le support d'accueil. En outre, la face inférieure du cadre destinée à être fixée sur un support à marquer comporte sur sa face arrière une fine pellicule de protection (encore appelée « liner » en terminologie anglo-saxonne) comportant une découpe correspondant à la surface de la cavité.

Différents modes de réalisation de l'invention sont exposés dans le jeu de revendications joint.

### Description détaillée

L'invention sera décrite plus en détail en rapport avec les figures ci-jointes, dans lesquelles :
- La figure 1 représente une vue en coupe transversale A-A d'un dispositif de marquage selon l'invention, avant sa pose sur un support à marquer ;
- Les figures 2A et 2B représentent respectivement une vue schématique de dessus et de dessous du dispositif de marquage de la figure 1 ;
- La figure 3 représente une vue schématique en coupe transversale d'un dispositif de marquage selon l'invention, après sa pose sur un support à marquer ;
- La figure 4 représente une planche de dispositifs d'identification selon l'invention avant leur pose sur un support à marquer ;
- La figure 5 représente une variante de planche de dispositifs d'identification à double étiquette selon l'invention avant leur pose sur un support à marquer.

On se réfère à la figure 1 qui représente de façon schématique une vue en coupe transversale d'un dispositif d'identification 1 selon l'invention. Il comporte essentiellement une étiquette 2 dont la face inférieure présente un cadre 3 qui s'étend sur la périphérie de l'étiquette de façon à délimiter un volume ou cavité 5 qui est destinée à être remplie par une couche 4 de colle ou résine pour assurer une liaison très forte avec un support d'accueil 10 (visible en figure 3), constitué par exemple par une portion d'un cadre de vélo.

La fonction de l'étiquette 2 est de porter un identifiant unique qui permet le traçage du vélo ou de l'objet. Il peut s'agir notamment d'un identifiant alphanumérique unique ( ID1234567890 dans l'exemple représenté), qui est par ailleurs saisi dans une base de données à des fins de suivi en cas de vol du vélo ou de l'objet marqué. Cet identifiant peut être réalisé de diverses manières, en fonction du matériau utilisé pour l'étiquette, et de son caractère opaque ou translucide.

Dans un mode de réalisation avantageux, l'étiquette 2 est en polycarbonate (PC), en polyéthylène (PET), ou en polychlorure de vinyle (PVC). En particulier, le polycarbonate est une matière plastique disposant d'excellentes propriétés mécaniques et d'une résistance thermique permettant une utilisation entre -100 °C et 120 °C. En outre il peut être traité pour résister au rayonnement ultraviolet afin de ne pas fragiliser le dispositif lorsque le support d'accueil 10 est laissé en extérieur comme dans le cas des vélos.

Lorsque l'étiquette 2 est opaque, notamment en polycarbonate blanc ou gris, l'identifiant peut être réalisé sur sa surface supérieure, par impression, ou de préférence par gravure laser qui laissera apparaître l'identifiant en noir. Dans ce mode de réalisation, il pourra être utile que la face supérieure de l'étiquette 2 (le *recto*), représentée en figure 2A, soit recouverte d'un vernis de protection (non représenté). Lorsque l'étiquette 2 est choisie translucide ou transparente, l'identifiant peut être réalisé par impression ou gravure laser sur la face inférieure de l'étiquette, représentée en figure 2B (le *verso*), ou par gravure laser à l'intérieur du corps de l'étiquette, lors de sa fabrication en usine, donc avant la pose sur un support à identifier. Dans les deux cas aucun verni de protection ne sera nécessaire, le marquage de l'identifiant n'étant pas exposé aux effets de l'environnement après la pose de l'étiquette.

Selon une caractéristique importante du dispositif d'identification 1 selon l'invention, la face arrière de l'étiquette 2, à savoir celle qui est opposée à la face avant visible et accessible après la pose, comporte un cadre 3 qui s'étend le long de la périphérie de la face arrière de l'étiquette 2. Son rôle est de définir un volume ou une cavité 5 que l'on viendra remplir avec une colle extrêmement forte qui assurera une liaison très solide entre l'étiquette 2 et un support d'accueil 10, par exemple une portion d'un cadre de vélo.

La cavité 5 de l'étiquette est remplie de colle ou de résine polymérisable directement lors de sa fabrication en usine, et polymérisée juste après la pose du dispositif sur le support d'accueil. Dans ce cas il est préférable que le dispositif comporte une couche de protection opaque aux rayons UV afin d'éviter que la colle ne polymérise avant la pose du dispositif.

Selon un mode de réalisation simple, le cadre 3 peut être formé par un ruban adhésif double-face dont une face avant sera fixée sur la face arrière de l'étiquette 2 et dont l'autre face sera fixée lors de la pose du dispositif 1 sur le support d'accueil 10. L'adhésion de la face arrière du cadre 3 sur le support d'accueil 10 permettra de maintenir le dispositif d'identification 1 en place en attendant que la colle ou résine 4 durcisse.

Selon un autre mode de réalisation, le cadre 3 peut être formé comme une partie intégrante de l'étiquette 2, par exemple par moulage ou par impression 3D de la matière plastique de l'étiquette 2.

Dans l'application visée d'identification des vélos, l'étiquette 2 aura par exemple une forme rectangulaire d'environ 60 mm x 20 mm et une épaisseur d'environ 200 à 300 microns. Et le cadre 3 aura une largeur de 4 à 5 mm et une épaisseur de 1 à 1,2 mm. Il est à noter que les dimensions dans les figures ne sont pas à l'échelle, les épaisseurs étant exagérées pour plus de clarté. Bien entendu, les dimensions des différents composants pourront aisément être adaptées pour la réalisation de dispositifs d'identification destinés à d'autres objets que des vélos ou équivalent.

Selon l'invention, le dispositif d'identification 1 comportera en outre sur la face arrière du cadre 3 une fine pellicule de protection 6, notamment en téflon, encore appelé « liner » en terminologie anglo-saxonne, fixée à l'aide d'un collage léger qui permettra de décoller la pellicule de protection 6 facilement à la main juste avant la pose du dispositif. En outre, cette pellicule de protection 6 aura une épaisseur de l'ordre de 0,08 à 0,1 mm et permettra simplement de protéger la face arrière adhésive du cadre 3 lors du remplissage et du lissage de la colle 4 dans la cavité 5. La pellicule de protection 6 comportera par contre une découpe correspondant à toute la surface de la cavité 5 de façon à ne pas gêner le remplissage de la cavité 5 avec la colle 4.

Selon une variante encore plus sûre du dispositif d'identification 1, celui-ci peut en outre comprendre une étiquette secondaire 8 autocollante plus petite, comme représenté en figures 1, 2A, 3 et 5, portant le même numéro d'identification que l'étiquette principale 2, et destinée à être posée sous celle-ci directement sur le support d'accueil 10. L'étiquette principale 2 est alors de préférence transparente ou translucide et laisse apparaître la petite étiquette secondaire 8 et son identifiant à travers l'étiquette principale 2, ce qui permet une vérification supplémentaire du caractère authentique de l'étiquette principale 2. Par ailleurs, l'étiquette secondaire 8 et son identifiant resteront visibles même après une tentative d'arrachage ou de dégradation de l'étiquette principale 2.

Selon un mode de réalisation avantageux, plusieurs dispositifs d'identification 1 pourront être alignés et fixés sur une planche 7 (comme représenté en figure 4), qui est constituée par une feuille de pellicule de protection 6, par exemple au format A4, sur laquelle on a posé 10 dispositifs d'identification 1, y compris 10 étiquettes 2 avec chacune son identifiant unique. Il suffira alors de prélever les étiquettes 2 à l'unité en fonction des besoins.

Dans le cas d'un dispositif d'identification 1 pourvu d'une étiquette principale 2 et d'une étiquette secondaire 8, les deux étiquettes 2 et 8 d'un même dispositif d'identification 1 pourront être localisées côte à côte sur une planche 7, comme représenté en figure 5. Cette disposition facilitera l'inscription par laser du même numéro d'identification sur une étiquette principale 2 et une étiquette secondaire 8 voisine, lors de la fabrication des dispositifs.

Lors de la pose d'un tel dispositif d'identification 1, on prélèvera alors d'abord de la planche 7 l'étiquette secondaire 8 autocollante, et on la posera sur le support d'accueil 10. Puis on prélèvera l'étiquette principale 2 correspondante, pourvue de sa colle 4, et on la posera par-dessus l'étiquette secondaire 8. L'étiquette secondaire 8 se trouvera donc sous l'étiquette principale 2 et sa colle 4 durcie, ce qui présente l'avantage d'avoir deux marquages d'identification à deux niveaux différents. L'étiquette principale 2 est de plus grande taille et très résistante, et elle permet de voir très facilement son numéro d'identification, tout en protégeant l'étiquette secondaire 8 et son numéro d'identification.

Si l'étiquette principale 2 est transparente on verra simultanément les deux numéros d'identification (qui pourront être choisis identiques ou non), et si l'étiquette principale 2 est opaque, on ne verra le numéro d'identification de l'étiquette secondaire 8 qu'après arrachage ou destruction de l'étiquette principale 2.

En ce qui concerne la colle 4 destinée à assurer une liaison très forte entre l'étiquette 2 et le support d'accueil 10, on utilisera une résine durcissable bi-composant permettant d'obtenir une soudure chimique très forte, rendant quasi impossible l'arrachement de l'étiquette 2, et qui en tout état de cause laissera des traces indélébiles sur le support d'accueil 10 même après arrachement.

Selon un mode de réalisation testé avec succès, on pourra utiliser pour la colle 4 une résine durcissable bi-composant d'une résine à base de méthacrylate de méthyle commercialisée sous la référence KEOL-MA 41 M10, et d'un agent durcisseur commercialisé sous la référence KEOL-MA 41 M10 DURCISSEUR.

Après remplissage de la cavité 5 avec ce mélange bi-composant de colle 4 à l'aide d'un pistolet approprié (typiquement un pistolet mélangeur) et un lissage de la colle à l'aide d'une spatule ou équivalent, on pourra poser le dispositif d'identification 1 contre le support d'accueil 10 et exercer une légère pression sur les bords du dispositif d'identification 1 au niveau du cadre 3 pour assurer une adhésion suffisante. Puis on procédera au séchage et à la polymérisation de la colle 4, notamment au moyen d'une lampe à ultraviolet. Avec la colle indiquée, le séchage prendra moins de 10 minutes, et la colle sera totalement durcie au plus tard au bout de 24 heures, assurant la cohésion maximale recherchée.

Le procédé de pose d'un dispositif d'identification 1 sur un support d'accueil 10 sera alors le suivant.
- On commencera par nettoyer le support d'accueil 10 avec un produit dégraissant, comme connu en soi, afin que l'adhésion du dispositif d'identification 1 puisse réaliser tout son potentiel.
- On présentera un dispositif d'identification 1 avec sa cavité 5 apparente, et on la remplira avec une dose de colle 4 bi-composant durcissable. On lissera si nécessaire la colle à l'aide d'une spatule de lissage afin que la cavité 5 soit bien remplie, sans excès. L'étape de remplissage manuel de colle pourra être évitée si le remplissage de colle est fait directement sur la chaîne de fabrication des dispositifs d'identification 1 selon l'invention.
- Puis on enlèvera la pellicule de protection 6 afin de présenter la zone adhésive du cadre 3.
- On présentera la face encollée du dispositif d'identification 1 et la zone adhésive du cadre 3 en face du support d'accueil 10, et on l'appliquera à l'endroit prévu, avec une légère pression sur la périphérie pour garantir que la colle 4 reste bien contenue dans la cavité 5 alors que débute sa polymérisation.
- Enfin on séchera ou polymérisera la colle 4, par exemple à l'aide d'une lampe UV.

### Avantages de l'invention

L'invention atteint les buts fixés. Elle permet de proposer des dispositifs d'identification individualisés obtenus à faible coût et que l'on peut prélever à la demande à partir d'une planche comportant une pluralité d'étiquettes protégées par une pellicule de protection, et on peut alors utiliser chaque étiquette et son cadre en liaison avec une résine polymérisable bi-composant à l'aide d'une simple lampe UV.

Le dispositif d'identification une fois posé est très résistant grâce au choix de la résine durcissable bi-composant qui devient très dure et qui protège le marquage proprement dit des agressions extérieures.

L'étiquette principale ne peut pas être enlevée du support à marquer sans laisser de traces, ce qui permet de dissuader le vol de bicyclettes ainsi marquées, et aussi leur recel ou revente, en particulier par des professionnels.

Le dispositif d'identification selon l'invention est particulièrement simple à poser à l'aide d'un kit de pose très réduit qui ne nécessite pas d'excès de colle, ni de consommables rapportés comme des tubes d'injection ou des entretoises. Le procédé de pose est très simple et très rapide (moins de 2 minutes), il ne nécessite que peu de manipulations, en particulier pas de phase d'injection de colle dans une chambre, et les étapes de préparation comme la dispense de résine dans la cavité peuvent être faites sur une table ou un établi, et non pas sur le vélo lui-même.

## Revendications

1. Dispositif d'identification (1) destiné à être fixé sur un objet présentant un support d'accueil (10), comportant une étiquette (2) en matière plastique pourvue d'une face supérieure présentant un identifiant visible et une face inférieure destinée à être fixée sur ledit support d'accueil, la face inférieure du dispositif d'identification (1) comportant un cadre (3) faisant partie intégrante de la face inférieure de l'étiquette (2) et réalisé avec le même matériau que l'étiquette (2), et comportant sur sa face inférieure une couche adhésive permettant son collage sur le support d'accueil (10), et ledit cadre (3) épousant le pourtour de l'étiquette (2) de façon à délimiter une cavité (5), **caractérisé en ce que** ladite cavité (5) est remplie avant la fixation du dispositif d'identification (1) sur le support d'accueil par une résine durcissable par polymérisation sous lampe UV constituée par une résine bi-composant comportant un mélange d'une résine durcissable et d'un agent durcisseur, et **en ce que** ledit cadre (3) comporte sur sa face arrière une fine pellicule de protection (6) comportant une découpe correspondant à la surface de la cavité (5).

2. Dispositif d'identification (1) selon la revendication 1, **caractérisé en ce que** ledit cadre (3) est une pièce rapportée, en matière plastique ou en film adhésif, collée d'une part sur la face inférieure de l'étiquette (2) et d'autre part sur le support d'accueil (10).

3. Dispositif d'identification (1) selon l'une quelconque des revendications précédentes, **caractérisé en ce que** ladite étiquette (2) est en polycarbonate ou en PET.

4. Dispositif d'identification (1) selon l'une quelconque des revendications précédentes, **caractérisé en ce que** l'étiquette (2) est opaque et **en ce que** l'identifiant est un marquage réalisé sur la surface supérieure de l'étiquette (2) par laser ou par impression.

5. Dispositif d'identification (1) selon l'une quelconque des revendications 1 à 4, **caractérisé en ce que** l'étiquette (2) est translucide et **en ce que** l'identifiant est un marquage réalisé au laser dans l'épaisseur du corps de l'étiquette (2) ou sur sa face inférieure.

6. Dispositif d'identification (1) selon l'une quelconque des revendications précédentes, adapté pour l'identification d'objets mobiles tels que des bicyclettes, **caractérisé en ce que** l'étiquette (2) a une forme sensiblement rectangulaire d'environ 20 mm x 60 mm et une épaisseur d'environ 250 micromètres, et le cadre (3) a la forme d'une bande présentant une largeur d'environ 4 à 6 mm et une épaisseur de 1 à 1,2 mm.

7. Dispositif d'identification (1) selon l'une quelconque des revendications précédentes, **caractérisé en ce qu'**il comporte une étiquette principale (2), et une étiquette secondaire (8) destinée à être disposée entre le support d'accueil (10) et l'étiquette principale (2).

8. Dispositif d'identification (1) selon la revendication 7, **caractérisé en ce que** le liner (6) a la forme d'une planche (7) portant une pluralité de dispositifs d'identification (1) et pourvu d'une découpe en face de la cavité (5) de chaque dispositif d'identification (1).

9. Procédé de marquage d'un objet à l'aide d'un dispositif d'identification (1) selon les revendications 1 à 6, **caractérisé en ce qu'**il comporte des étapes consistant à :
- Marquer une étiquette (2) avec un identifiant sur une face ou dans la matière de l'étiquette (2) ;
- Nettoyer la surface du support d'accueil (10) de l'objet destiné à recevoir le dispositif d'identification (1) ;
- Remplir le volume de la cavité (5) de l'étiquette (2) délimitée par le cadre (3) avec un mélange de résine bi-composant polymérisable ;
- Décoller l'étiquette (2) et son cadre (3) rempli de résine de sa pellicule de protection (6) ;
- Reporter l'étiquette (2) et le cadre (3) rempli de résine sur le support d'accueil (10) de l'objet à marquer ;
- Polymériser à l'aide d'une lampe UV la résine bi-composant de façon à la durcir et ainsi solidariser l'étiquette (2) et le support d'accueil (10).10

10. Procédé de marquage d'un objet à l'aide d'un dispositif d'identification (1) selon la revendication 7, **caractérisé en ce qu'**il comporte des étapes consistant à :
- Marquer une étiquette principale (2) et une étiquette secondaire (8) avec un identifiant sur une face ou dans la matière desdites étiquettes (2 ; 8) ;
- Nettoyer la surface du support d'accueil (10) de l'objet destiné à recevoir le dispositif d'identification (1) ;
- Décoller l'étiquette secondaire (8) de sa pellicule de protection (6) et la coller sur le support d'accueil (10) ;
- Remplir le volume de la cavité (5) de l'étiquette principale (2) délimitée par le cadre (3) avec un mélange de résine bi-composant polymérisable ;
- Décoller l'étiquette principale (2) de sa pellicule de protection (6) ;
- Reporter l'étiquette principale (2) avec son cadre (3) rempli de résine sur le support d'accueil (10) de l'objet à marquer, au-dessus de l'étiquette secondaire (8) ;
- Polymériser à l'aide d'une lampe UV la résine bi-composant de façon à la durcir et ainsi solidariser l'étiquette principale (2) et le support d'accueil (10).

## Patentansprüche

1. Identifikationsvorrichtung (1), die dazu bestimmt ist, an einem Gegenstand befestigt zu werden, der einen Aufnahmeträger (10) aufweist, umfassend ein Etikett (2) aus Kunststoff, das mit einer oberen Fläche, die eine sichtbare Kennung aufweist, und einer unteren Fläche versehen ist, die dazu bestimmt ist, an dem Aufnahmeträger befestigt zu werden, wobei die untere Fläche der Identifikationsvorrichtung (1) einen Rahmen (3) umfasst, der zu einem integralen Teil der unteren Fläche des Etiketts (2) gehört und aus dem gleichen Material wie das Etikett (2) hergestellt ist und auf seiner unteren Fläche eine Klebeschicht umfasst, die sein Aufkleben auf den Aufnahmeträger (10) ermöglicht, und wobei der Rahmen (3) an den Umfang des Etiketts (2) anliegt, um einen Hohlraum (5) zu begrenzen, **dadurch gekennzeichnet, dass** der Hohlraum (5) vor dem Befestigen der Identifikationsvorrichtung (1) auf dem Aufnahmeträger mit einem durch Polymerisation unter einer UV-Lampe aushärtbaren Harz gefüllt wird, das aus einem Zweikomponentenharz besteht, das eine Mischung aus einem aushärtbaren Harz und einem Härtungsmittel umfasst, und dass der Rahmen (3) auf seiner hinteren Fläche eine dünne Schutzfolie (6) umfasst, die eine der Oberfläche des Hohlraums (5) entsprechende Aussparung umfasst.

2. Identifikationsvorrichtung (1) nach Anspruch 1, **dadurch gekennzeichnet, dass** der Rahmen (3) ein angebrachtes Bauteil aus Kunststoff oder Klebefolie ist, das einerseits auf die untere Fläche des Etiketts (2) und andererseits auf den Aufnahmeträger (10) aufgeklebt ist.

3. Identifikationsvorrichtung (1) nach einem der vorhergehenden Ansprüche, **dadurch gekennzeichnet, dass** das Etikett (2) aus Polycarbonat oder PET ist.

4. Identifikationsvorrichtung (1) nach einem der vorhergehenden Ansprüche, **dadurch gekennzeichnet, dass** das Etikett (2) opak ist und dass die Kennung eine Markierung ist, die durch Laser oder Druck auf der oberen Oberfläche des Etiketts (2) hergestellt ist.

5. Identifikationsvorrichtung (1) nach einem der Ansprüche 1 bis 4, **dadurch gekennzeichnet, dass** das Etikett (2) durchsichtig ist und dass die Kennung eine Markierung ist, die durch Laser in der Dicke des Körpers des Etiketts (2) oder auf seiner unteren Fläche hergestellt ist.

6. Identifikationsvorrichtung (1) nach einem der vorhergehenden Ansprüche, die für die Identifikation von mobilen Gegenständen wie Fahrrädern ausgelegt ist, **dadurch gekennzeichnet, dass** das Etikett (2) eine im Wesentlichen rechteckige Form von etwa 20 mm x 60 mm und eine Dicke von etwa 250 Mikrometern hat, und der Rahmen (3) die Form eines Streifens hat, der eine Breite von etwa 4 bis 6 mm und eine Dicke von 1 bis 1,2 mm aufweist.

7. Identifikationsvorrichtung (1) nach einem der vorhergehenden Ansprüche, **dadurch gekennzeichnet, dass** sie ein Hauptetikett (2) und ein Zweitetikett (8) umfasst, das dazu bestimmt ist, zwischen dem Aufnahmeträger (10) und dem Hauptetikett (2) angeordnet zu werden.

8. Identifikationsvorrichtung (1) nach Anspruch 7, **dadurch gekennzeichnet, dass** der Liner (6) die Form einer Platte (7) hat, die eine Vielzahl von Identifikationsvorrichtungen (1) trägt und mit einer Aussparung gegenüber dem Hohlraum (5) jeder Identifikationsvorrichtung (1) versehen ist.

9. Verfahren zum Markieren eines Gegenstands unter Verwendung einer Identifikationsvorrichtung (1) nach den Ansprüchen 1 bis 6, **dadurch gekennzeichnet, dass** es folgende Schritte umfasst:
- Markieren eines Etiketts (2) mit einer Kennung auf einer Fläche oder im Material des Etiketts (2);
- Reinigen der Oberfläche des Aufnahmeträgers (10) des Gegenstands, der dazu bestimmt ist, die Identifikationsvorrichtung (1) aufzunehmen;
- Füllen des durch den Rahmen (3) begrenzten Volumens des Hohlraums (5) des Etiketts (2) mit einer Mischung aus polymerisierbarem Zweikomponentenharz;
- Abziehen des Etiketts (2) und seines mit Harz gefüllten Rahmens (3) von der Schutzfolie (6);
- Aufbringen des Etiketts (2) und des mit Harz gefüllten Rahmens (3) auf den Aufnahmeträger (10) des zu markierenden Gegenstands;
- Polymerisieren des Zweikomponentenharzes unter Verwendung einer UV-Lampe, um es auszuhärten und so das Etikett (2) und den Aufnahmeträger (10) fest zu verbinden.

10. Verfahren zum Markieren eines Gegenstands unter Verwendung einer Identifikationsvorrichtung (1) nach Anspruch 7, **dadurch gekennzeichnet, dass** es folgende Schritte umfasst:
- Markieren eines Hauptetiketts (2) und eines Zweitetiketts (8) mit einer Kennung auf einer Fläche oder im Material der Etiketten (2; 8);
- Reinigen der Oberfläche des Aufnahmeträgers (10) des Gegenstands, der dazu bestimmt ist, die Identifikationsvorrichtung (1) aufzunehmen;
- Abziehen des Zweitetiketts (8) von der Schutzfolie (6) und Aufkleben dieses auf den Aufnahmeträger (10);
- Füllen des durch den Rahmen (3) begrenzten Volumens des Hohlraums (5) des Hauptetiketts (2) mit einer Mischung aus polymerisierbarem Zweikomponentenharz;
- Abziehen des Hauptetiketts (2) von der Schutzfolie (6);
- Aufbringen des Hauptetiketts (2) mit seinem mit Harz gefüllten Rahmen (3) auf den Aufnahmeträger (10) des zu markierenden Gegenstands über dem Zweitetikett (8);
- Polymerisieren des Zweikomponentenharzes unter Verwendung einer UV-Lampe, um es auszuhärten und so das Hauptetikett (2) und den Aufnahmeträger (10) fest zu verbinden.

## Claims

1. An identification device (1) intended to be fixed on an object having a receiving support (10), including a label (2) made of plastic material provided with an upper face having a visible identifier and a lower face intended to be fixed on said receiving support, the lower face of the identification device (1) including a frame (3) integral with the lower face of the label (2) and made with the same material as the label (2), and including on its lower face an adhesive layer enabling sticking thereof on the receiving support (10), and said frame (3) conforming to the periphery of the label (2) so as to delimit a cavity (5), **characterized in that** the cavity (5) is filled before fixing the identification device (1) on the receiving support with a resin curable by polymerization under a UV lamp consisting of a bi-component resin including a mixture of a curable resin and a curing agent, and **in that** said frame (3) includes on its back face a thin protective film (6) including a cutout corresponding to the surface of the cavity (5).

2. The identification device (1) according to claim 1, **characterized in that** said frame (3) is an insert part, made of a plastic material or adhesive film, bonded on the one hand to the lower face of the label (2) and on the other hand on the receiving support (10).

3. The identification device (1) according to any one of the preceding claims, **characterized in that** said label (2) is made of polycarbonate or PET.

4. The identification device (1) according to any one of the preceding claims, **characterized in that** the label (2) is opaque and **in that** the identifier is a marking made on the upper surface of the label (2) by laser or by printing.

5. The identification device (1) according to any one of claims 1 to 4, **characterized in that** the label (2) is translucent and **in that** the identifier is a marking made with laser in the thickness of the body of the label (2) or on its lower face.

6. The identification device (1) according to any one of the preceding claims, suited for the identification of movable objects such as bicycles, **characterized in that** the label (2) has a substantially rectangular shape of about 20 mm x 60 mm and a thickness of about 250 micrometers, and the frame (3) is in the form of a strip having a width of about 4 to 6 mm and a thickness of 1 to 1.2 mm.

7. The identification device (1) according to any one of the preceding claims, **characterized in that** it includes a main label (2), and a secondary label (8) intended to be arranged between the receiving support (10) and the main label (2).

8. The identification device (1) according to claim 7, **characterized in that** the liner (6) is in the form of a board (7) carrying a plurality of identification devices (1) and provided with a cutout opposite the cavity (5) of each identification device (1).

9. A method for marking an object using an identification device (1) according to claims 1 to 6, **characterized in that** it includes the steps of:
- Marking a label (2) with an identifier on one face or in the material of the label (2);
- Cleaning the surface of the receiving support (10) of the object intended to receive the identification device (1);
- Filling the volume of the cavity (5) of the label (2) delimited by the frame (3) with a polymerizable bi-component resin mixture;
- Peeling the label (2) and its frame (3) filled with resin from its protective film (6);
- Affixing the label (2) and the frame (3) filled with resin onto the receiving support (10) of the object to be marked;
- Polymerizing using a UV lamp the bi-component resin so as to harden it and thus secure the label (2) and the receiving support (10).

10. A method for marking an object using an identification device (1) according to claim 7, **characterized in that** it includes the steps of:
- Marking a main label (2) and a secondary label (8) with an identifier on one face or in the material of the labels (2; 8);
- Cleaning the surface of the receiving support (10) of the object intended to receive the identification device (1);
- Peeling the secondary label (8) from its protective film (6) and sticking it on the receiving support (10);
- Filling the volume of the cavity (5) of the main label (2) delimited by the frame (3) with a polymerizable bi-component resin mixture;
- Peeling the main label (2) from its protective film (6);
- Affixing the main label (2) with its frame (3) filled with resin onto the receiving support (10) of the object to be marked, above the secondary label (8);
- Polymerizing using a UV lamp the bi-component resin so as to harden it and thus secure the main label (2) and the receiving support (10).
